# EUROPÄISCHE PATENTSCHRIFT

(11) **EP 1 038 992 B1**
(45) Veröffentlichungstag und Bekanntmachung des Hinweises auf die Patenterteilung: **04.06.2003**
(21) Anmeldenummer: 00106230.6
(22) Anmeldetag: 22.03.2000
(51) Int. Cl.: C23G 5/02, C23G 5/04

(54) **Verfahren und Anlage zur Oberflächenbehandlung von Teilen mit einem Lösungsmittel**
Process and apparatus for surface treatment of parts with a solvent
Procédé et appareil de traitement de surface de pièces avec un solvant

(30) Priorität: 18.08.1999 DE 19939032; 24.03.1999 DE 19913244
(43) Veröffentlichungstag der Anmeldung: 27.09.2000
(73) Patentinhaber: WOLF GmbH, 75328 Schömberg (DE)
(72) Erfinder: Wolf, Reiner, 75328 Schömberg (DE)
(74) Vertreter: Kaiser, Magnus, Dipl.-Phys.

(56) Entgegenhaltungen:
- WO-A-93/17149
- WO-A-93/17770
- WO-A-99/36157
- DE-A- 4 329 178
- US-A- 5 415 193

## Beschreibung

Die Erfindung betrifft ein Verfahren zur Oberflächenbehandlung von Teilen mit einem Lösungsmittel oder einem Lösungsmittelgemisch in einer Arbeitskammer, insbesondere zur Reinigung von Teilen mit den Merkmalen des Oberbegriffs des Patentanspruchs 1, sowie eine Anlage zur Durchführung des Verfahrens, welche einen Verdampfer und einen Kondensator zum Verdampfen bzw. Kondensieren des Lösungsmittels oder des Lösungsmittelgemischs umfaßt, mit den Merkmalen des Oberbegriffs des Patentanspruchs 14.

Insbesondere zur Entfettung von Metallteilen werden seit längerem chlorkohlenwasserstoffhaltige Lösungsmittel eingesetzt, wie beispielsweise Perchlorethylen (_{"}Per") und Trichlorethylen (_{"}Tri"), mit welchen die Metallteile gespült werden. Da diese Stoffe sowohl umweltschädigend als auch gesundheitsschädlich sind, erfolgt die Behandlung der Metallteile üblicherweise in einer dicht verschließbaren Arbeitskammer, die über eine Adsorptions-/Desorptionseinheit entlüftet und belüftet wird. Die zu reinigenden Teile werden beispielsweise in Lochkästen in die Arbeitskammer eingebracht und dort in das Lösungsmittel oder Lösungsmittelgemisch eingetaucht sowie gegebenenfalls bewegt. Nach dem Reinigungsvorgang verbleiben die Teile üblicherweise noch zur Trocknung in der Arbeitskammer, damit beim Öffnen der Kammer nur eine möglichst geringe Menge an Lösungsmittel in die Umgebung gelangt.

Aus der DE-Zeitschrift "JOT 1997/3", Seiten 48 bis 52, ist beispielsweise eine Anlage zur Oberflächenbehandlung von Teilen mit Chlorkohlenwasserstoffen bekannt, bei welcher die zu behandelnden Teile in eine Arbeitskammer eingebracht werden und diese dann mit flüssigen Chlorkohlenwasserstoffen geflutet wird. Nach dem Reinigungsvorgang wird das Lösungsmittel in einen Vorratstank abgelassen und der Reinigungsvorgang gegebenenfalls wiederholt. Zur anschließenden Trocknung der gereinigten Metallteile wird die Arbeitskammer evakuiert, und abgesogene Lösungsmitteldämpfe werden zum größten Teil in einem Kondensator auskondensiert sowie in den Vorratstank zurückgeführt. Die aus der Arbeitskammer abgesogene Luft mit ihrem Restgehalt an Lösungsmitteldämpfen wird nicht über eine Adsorptions-/Desorptionseinheit aus der Anlage ausgeleitet, sondern in einem Volumenpuffer zwischengespeichert und zur späteren (Wieder-)Belüftung der Arbeitskammer verwendet. Zur regelmäßigen Aufbereitung des Lösungsmittels durch Destillation umfaßt diese bekannte Anlage außerdem einen Verdampfer mit nachgeschaltetem Kondensator.

Ein Verfahren und eine Anlage, in der ein Lösungsmittel oder Lösungsmittelgemisch in geschlossenen, wahlweise durch die Arbeitskammer führenden Kreisläufen gehalten wird und gleichzeitig mittels Verdampfen und anschließendem Kondensieren aufbereitet werden kann, wobei das Verdampfen bei einem ersten, niedrigen Druck und das Kondensieren bei einem zweiten, höheren Druck erfolgt, ist grundsätzlich aus der WO 93/17149 bekannt.

Der Erfindung liegt die Aufgabe zugrunde, ein kostengünstig zu realisierendes Verfahren zur Oberflächenbehandlung von Teilen, in dessen Rahmen eine schonende und energieeffiziente Aufbereitung des verwendeten Lösungsmittels oder Lösungsmittelgemischs (das selbstverständlich auch Wasser oder ein Gemisch auf wässriger Basis sein kann) möglich ist, sowie eine Anlage zur Durchführung des Verfahrens vorzuschlagen, die eine Energieeinsparung ermöglicht und außerdem mit wenigen Aggregaten bzw. Bauteilen auskommt, so daß sie kostengünstig gefertigt werden kann.

Diese Aufgabe wird erfindungsgemäß durch ein Verfahren mit den Merkmalen des beigefügten Patentanspruchs 1 sowie durch eine Anlage mit den Merkmalen des beigefügten Patentanspruchs 14 gelöst.

Vorteilhafte Weiterbildungen des Verfahrens sind in den Ansprüchen 2 bis 13 niedergelegt, bevorzugte Ausgestaltungen der erfindungsgemäßen Anlage ergeben sich aus den Ansprüchen 15 bis 28.

Das Verfahren nach der Erfindung hält das Lösungsmittel oder Lösungsmittelgemisch in geschlossenen Kreisläufen, wobei es innerhalb dieser Kreisläufe mittels Verdampfen und anschließendem Kondensieren aufbereitet werden kann, wobei das Verdampfen bei einem ersten, niedrigen Druck und das Kondensieren bei einem zweiten, höheren Druck erfolgt, während die Arbeitskammer bedarfsweise in die Kreisläufe einkoppelbar ist.

Einer der Kreisläufe der erfindungsgemäßen Anlage umfaßt einen Verdampfer und einen Kondensator für das Lösungsmittel oder Lösungsmittelgemisch sowie einen zwischen diesen angeordneten Verdichter, wobei der Verdichter einen eingangsseitigen, den Verdampfer beaufschlagenden, ersten niedrigen Druck und einen ausgangsseitigen, den Kondensator beaufschlagenden, zweiten höheren Druck erzeugt. Die Arbeitskammer ist bedarfsweise in diesen Kreislauf einkoppelbar. Der Verdichter kann bei entsprechender Ausgestaltung auch die Funktion des Kondensators mit übernehmen, was den apparativen Aufwand mindert.

Erfindungsgemäß ist erkannt worden, daß die Energieeffizienz des Verfahrens ganz wesentlich erhöht werden kann, wenn das Destillieren des Lösungsmittels oder Lösungsmittelgemischs in zwei Stufen bei unterschiedlichen Drücken durchgeführt wird: Aufgrund der thermodynamischen Zusammenhänge geht das Lösungsmittel unter geringem Druck bei niedrigen Temperaturen in den gasförmigen Zustand über, wohingegen es unter höherem Druck bei höheren Temperaturen in den flüssigen Aggregatzustand wechselt; der Energiebedarf für das Verdampfen sinkt dementsprechend, wenn dieses bei geringerem Druck erfolgt, wobei gleichzeitig die für das Kondensieren benötigte Kühlleistung um so kleiner sein kann, je höher der im Kondensator herrschende Druck ist.

Ferner muß das Lösungsmittel oder Lösungsmittelgemisch zum erfindungsgemäßen Verdampfen um so weniger erhitzt werden, je niedriger der Druck an dieser Stelle ist. Die nach dem vorgeschlagenen Verfahren erfolgende, im wesentlichen kontinuierliche Aufbereitung des Lösungsmittels oder Lösungsmittelgemischs kann also vorzugsweise schonender vorgenommen werden, als eine Destillation unter atmosphärischem Druck.

Der zwischen dem Verdampfer und dem Kondensator angeordnete Verdichter der erfindungsgemäßen Anlage stellt den für die Erfindung erforderlichen Druckunterschied zwischen Verdampfer und Kondensator auf besonders einfache und effiziente Weise her.

Die Arbeitskammer wird nach der Erfindung bedarfsweise in den Lösungsmittelkreislauf eingekoppelt, wobei die zu behandelnden Teile mit Lösungsmittel gespült werden, indem frisches Lösungsmittel in die Kammer eingeleitet und nach der Oberflächenbehandlung der in die Arbeitskammer verbrachten Teile an anderer Stelle wieder ausgeleitet wird. Hierbei ist der Begriff "Arbeitskammer" nicht eng definiert: Eine Arbeitskammer im Sinne der Erfindung kann durchaus auch durch das zu reinigende Teil selbst gebildet werden, nämlich dann, wenn es abdichtbare Hohlräume enthält, deren Innenwandungen gereinigt werden sollen. Diese Hohlräume fungieren im Rahmen des erfindungsgemäßen Verfahrens bzw. der entsprechenden Anlage dann als Arbeitskammer.

Bevorzugterweise liegt der erste, niedrige Druck für das Verdampfen des Lösungsmittels oder Lösungsmittelgemischs unterhalb des Atmosphärendrucks, vorzugsweise zwischen etwa 0,001 bar und 0,95 bar, während der zweite, höhere Druck für das Kondensieren oberhalb des Atmosphärendrucks vorzugsweise zwischen 2 bar und 15 bar, insbesondere jedoch zwischen 3 bar und 8 bar liegt. Die Vorteile der Erfindung gegenüber dem bisherigen Stand der Technik, in welchem üblicherweise bei Atmosphärendruck gearbeitet wird, kommen dann besonders vorteilhaft zum Tragen: Insbesondere der Siedepunkt des Lösungsmittels oder Lösungsmittelgemischs liegt dann niedriger als bisher üblich, so daß nicht nur beim Heizen des Verdampfers Energie eingespart werden kann, sondern auch eine wesentlich schonendere Aufbereitung der Lösungsmitel resultiert. Umgekehrt verhält es sich beim Kondensieren des Lösungsmittels oder Lösungsmittelgemischs; hier ist die Kondensationstemperatur gegenüber dem bisher Bekannten deutlich erhöht, so daß zum einen der Aufwand für die Kühlung des Kondensators deutlich kleiner wird und zum anderen das Lösungsmittel oder Lösungsmittelgemisch nicht mehr so stark heruntergekühlt werden muß; die Temperaturunterschiede sind insgesamt viel geringer.

Im Rahmen der Erfindung ist vorgesehen, für das Verdampfen des Lösungsmittels oder Lösungsmittelgemischs zumindest teilweise die beim Kondensieren erzeugte Wärme zu verwenden. Wenn man einen Wärmeträgerkreislauf zwischen dem Verdampfer und dem Kondensator einrichtet, kann der Verdampfer mit der Abwärme des Kondensators erhitzt und der Kondensator mit dem aus dem Verdampfer kommenden, abgekühlten Wärmeträger gekühlt werden. Das gleichzeitige Erhitzen des Verdampfers mittels Fremdheizung und Kühlen des Kondensators mittels üblicherweise elektrisch betriebenem Kühlaggregat kann dadurch größtenteils oder gar ganz entfallen. Dies führt zu signifikanten Energieeinsparungen, die vor allem bei wässrigen Systemen, also insbesondere bei Verwendung von Wasser als Lösungsmittel, aufgrund der hohen spezifischen Wärmekapazität von Wasser beträchtlich sind. Als Wärmeträger muß hierbei kein separates Mittel bereitgestellt werden, denn das Kondensat kann hier als Wärmeträger dienen.

Insbesondere im Anfahrbetrieb der erfindungsgemäßen Anlage kann es dennoch sinnvoll sein, eine zusätzliche Stützheizung für den Verdampfer und/oder einen zusätzlichen Kühler für den Kondensator einzusetzen.

Weitere, erhebliche Vorteile ergeben sich, wenn der Transport des Lösungsmittels oder Lösungsmittelgemischs innerhalb der entsprechenden Anlage mittels der im Kreislauf herrschenden Druckunterschiede erfolgt. Zusätzliche Pumpen entfallen hierdurch; der Transport und die Steuerung des Lösungsmittelflusses erfolgt dann nur noch durch entsprechendes Steuern von Ventilen. Wenn ein zwischen dem Verdampfer und dem Kondensator angeordneter Verdichter für den erfindungsgemäßen Druckunterschied sorgt, entfallen Flüssigkeitspumpen für den Betrieb der erfindungsgemäßen Anlage sogar ganz: Der Verdichter ist in einem Abschnitt der Anlage angebracht, in welchem das Lösungsmittel oder Lösungsmittelgemisch in gasförmigem Aggregatzustand vorliegt. Der apparative Aufwand für die gesamte Anlage wird hierdurch vermindert; auch die Rohrquerschnitte für den Lösungsmitteltransport können vorteilhaft klein gehalten sein.

Vor allem dann, wenn der vom Verdichter erzeugte erste, niedrige Druck unterhalb und der zweite, höhere Druck oberhalb des Atmosphärendrucks liegt, ergeben sich im Zusammenspiel mit einer Belüftung bzw. Entlüftung der Arbeitskammer mit Umgebungsluft (bei Atmosphärendruck) vorteilhafte Möglichkeiten des Lösungsmitteltransports. Insbesondere hierbei hat es sich als zweckmäßig erwiesen, wenn mindestens ein Vorratsbehälter für das Lösungsmittel oder Lösungsmittelgemisch vorhanden ist, über den die Ankopplung der Arbeitskammer in den Lösungsmittelkreislauf erfolgt. Dieser Vorratsbehälter kann unter wechselnden Drücken betrieben werden: So kann er beispielsweise beim Einleiten von Lösungsmittel in die Arbeitskammer mit dem zweiten, höheren Druck und beim Rückfließen des Lösungsmittels in den Vorratsbehälter mit dem ersten, niedrigen Druck beaufschlagt werden, welche dann beide einen Druckunterschied zum wahlweise in der Arbeitskammer herrschenden Atmosphärendruck erzeugen.

Zur Grobreinigung des Lösungsmittels oder Lösungsmittelgemischs ist es zweckmäßig, mindestens einen Filter vorzusehen, durch den das Lösungsmittel hindurch geleitet wird. Vor allem Feststoffverunreinigungen wie Metallspäne oder dergleichen sind auf diese Weise am einfachsten aus dem Lösungsmittelkreislauf zu entfernen.

Weitere Vorteile bietet die Erfindung dadurch, daß die Arbeitskammer direkt mit frisch kondensiertem und/oder dampfförmigem Lösungsmittel oder Lösungsmittelgemisch beaufschlagt werden kann, wenn gewünscht, sogar unter hohem Druck. Dies wirkt sich positiv auf das Reinigungsergebnis aus, da die Reinheit des so in die Arbeitskammer eingebrachten Lösungsmittels sehr hoch ist und der im bisherigen Stand der Technik noch völlig unbekannte, hohe Betriebsdruck gegebenenfalls zusätzliche Reinigungseffekte ermöglicht.

Für die Trocknung der oberflächenbehandelten Teile in der Arbeitskammer kann wiederum der erfindungsgemäß vorhandene, erste, niedrige Druck verwendet werden. Da hier die Verdampfung des Lösungsmittels oder Lösungsmittelgemischs aufgrund der thermodynamischen Zusammenhänge deutlich erleichtert ist, erfolgt die Trocknung der Teile vorteilhaft schnell.

Die Arbeitskammer kann nach der Oberflächenbehandlung mit Umgebungsluft belüftet werden. Hierbei ist es zweckmäßig, wenn die Arbeitskammer gleich anschließend abgesaugt wird - vorzugsweise beim ersten, niedrigen Druck -, wobei die abgesaugte Luft über einen Adsorptionsfilter von Lösungsmittel- oder Lösungsmittelgemischdämpfen befreit wird und für eine erneute Belüftung wieder in die Arbeitskammer zurückgeführt werden kann. Durch ein solches Spülen der Arbeitskammer kann eine sehr niedrige Konzentration von Lösungsmitteldämpfen vor dem Öffnen der Arbeitskammer erreicht werden, was bei Verwendung von CKW-Lösungsmitteln für die Arbeitssicherheit unerläßlich ist.

Der insbesondere bei Verwendung von CKW-Lösungsmitteln erforderliche Adsorptionsfilter ist vorzugsweise ein Aktivkohlefilter, der ebenfalls mit wechselnden Drücken beaufschlagt werden kann: Die Beladung der Aktivkohle mit adsorbierten Lösungsmitteln wird deutlich verbessert, wenn die Adsorption bei höherem Druck erfolgt, während die zur Regeneration des Filters turnusmäßig notwendige Desorption von Lösungsmitteln deutlich erleichtert wird, wenn diese unter niedrigerem Druck durchgeführt wird. Zusätzlich unterstützt wird die Desorption, wenn der Filter während dieses Arbeitsgangs beheizt wird, beispielsweise durch die Abwärme des Verdichters. Besonders geeignet für wechselnde Drücke ist ein Aktivkohlefilter, bei welchem die Aktivkohle als Schüttung in Rohrbündel eingebracht ist. Hier ist die Aktivkohle auch besonders leicht beheizbar.

Die Anlage sollte mit einem Ventil zur Notentlüftung verbunden sein, um eventuell vorhandene, hohe Drücke in kürzester Zeit abbauen zu können; diese Notentlüftung erfolgt vorzugsweise über den Adsorptionsfilter, um Umweltbelastungen oder Gesundheitsgefahren auch bei einer Notentlüftung zu minimieren.

Der in der erfindungsgemäßen Anlage vorhandene Verdichter ist bevorzugt ein Flüssigkeitsringvakuumverdichter, der bei Bedarf mit einer Drehschieberpumpe kombiniert werden kann. Der Flüssigkeitsringvakuumverdichter zeichnet sich vor allem dadurch aus, daß er direkt mit der Betriebsflüssigkeit betrieben wird und die Kondensation in der Betriebsflüssigkeit stattfindet.

Das verwendete Lösungsmittel oder Lösungsmittelgemisch besteht vorzugsweise im wesentlichen aus Wasser oder wässrigen Reinigern. Es können aber auch Chlorkohlenwasserstoffe, insbesondere Tetrachlorethen und/oder Trichlorethylen als Basis für das Lösungsmittel oder Lösungsmittelgemisch eingesetzt werden. Im Rahmen der Erfindung können auch noch andere Lösungsmittel, z.B. modifizierte Alkohole, verwendet werden. Bei wässrigen Systemen wirkt sich allerdings die erfindungsgemäße Energieeinsparung am deutlichsten aus, da Wasser eine ca. zehnmal höhere Verdampfungsenergie benötigt, als beispielsweise Tetrachlorethen.

Ein Ausführungsbeispiel der Erfindung wird nun anhand der beigefügten Zeichnung näher beschrieben und erläutert.

Die einzige Figur zeigt eine schematische Darstellung einer bevorzugten Ausführungsform der erfindungsgemäßen Anlage. Es handelt sich um eine Anlage zur Reinigung von Metallteilen mittels eines chlorkohlenwasserstoffhaltigen Lösungsmittels. Sie besteht in der Hauptsache aus einem Verdichter 11, einem Verdampfer 12, einer Arbeitskammer 13, einem Vorratsbehälter 14, einem Kondensator 15 und einem Adsorptionsfilter 16. Diese Aggregate sind über ein Rohrleitungssystem verbunden, das zwei Filter 17a und 17b, die einem ersten Tank 14a und einem zweiten Tank 14b des Vorratsbehälters 14 zugeordnet sind, einen Meßcomputer 38 sowie eine Anzahl von Ventilen 19 bis 37 enthält. Beim Betrieb einer solchen Anlage mit wässrigen Lösungsmitteln kann der Adsorptionsfilter 16 entfallen.

Der Verdampfer 12 und der Kondensator 15 sind mit einem separaten Rohrleitungssystem für einen Wärmeträgerkreislauf verbunden, das eine Stützheizung 45 für den Verdampfer 12, eine Pumpe 46 und einen Kühler 47 für den Kondensator 15 aufweist. Der verwendete Wärmeträger ist bevorzugt Wasser.

Der Verdampfer 12 ist für eine kontinuierliche Verdampfung des Lösungsmittels unter Vakuum, bei Drücken von 0,01 bis 0,95 bar vorgesehen. Verunreinigungen des Lösungsmittels, wie Schmierstoffe, reichem sich dabei im Sumpf des Verdampfers 12 an und können bei Bedarf abgelassen oder separat ausdestilliert werden. Die kontinuierliche Verdampfung unter Vakuum kann bei einer wesentlich niedrigeren Temperatur erfolgen als unter Atmosphärendruck, was einerseits für das Lösungsmittel sehr schonend ist und andererseits ermöglicht, den Verdampfer 12 mit der Abwärme des Kondensators 15 zu betreiben. Der Lösungsmitteldampf wird vom Verdichter 11 angesaugt.

Der Verdichter 11 ist eine Kombination aus Drehschieberpumpe und Flüssigkeitsringvakuumverdichter, der für eine kontinuierliche, mehrstufige Komprimierung von Lösungsmitteldämpfen, gegebenenfalls unter Beimischung von Luft, geeignet ist. Er erzeugt beispielsweise eingangsseitig ein Vakuum von bis zu 10 mbar und ausgangsseitig einen Überdruck von ca. 6 bar. Der komprimierte Lösungsmitteldampf wird über ein angesteuertes Dreiwege-Ventil 18 entweder dem Adsorptionsfilter 16, dem Kondensator 15 oder, gesteuert über das Ventil 23, gleich dem Vorratsbehälter 14 zugeführt.

Der Kondensator 15 ist als Druckbehälter ausgeführt. Die Kühlung des Kondensators 15 erfolgt über den separaten Wärmeträgerkreislauf mit dem im Verdampfer 12 abgekühlten Wasser; gegebenenfalls wird das Wasser im Kühler 47 zuvor noch weiter heruntergekühlt. Der Lösungsmitteldampf wird im Kondensator 15 bei Drücken von ca. 3 bis 8 bar auskondensiert. Durch den hohen Druck kondensiert das Lösungsmittel bei einer höheren Taupunkttemperatur als unter Atmosphärendruck aus. Hierdurch reicht das vom Verdampfer 12 kommende Wasser zur Kühlung des Kondensats normalerweise aus. Das Kondensat wird in einem Tropfenabscheider 39 gesammelt und von eventuell vorhandenem Wasser, das insbesondere durch Luftfeuchtigkeit anfällt, getrennt. Anschließend wird das kondensierte Lösungsmittel entweder über das angesteuerte Ventil 24 in den Vorratsbehälter 14 oder über das angesteuerte Ventil 22 direkt in die Arbeitskammer 13 geleitet.

Die Arbeitskammer 13 ist als Druckbehälter ausgeführt, beispielsweise mit einer dreh- und schwenkbaren Korbaufnahme, in welcher ein Arbeitskorb aufgenommen wird (in der Zeichnung nicht dargestellt). Die zu reinigenden Metallteile werden von Hand oder mit einer automatischen Beschickungsvorrichtung vorzugsweise in Lochkästen in die Arbeitskammer 13 eingebracht und diese mittels einer Schiebetür 41 verschlossen. Aus Sicherheitsgründen ist die Schiebetür 41 vorzugsweise mit einem Kniehebelverschluß ausgestattet. Über das Ventil 28 kann flüssiges Lösungsmittel aus dem Vorratsbehälter 14, und über das Ventil 27 kann wahlweise frisch kondensiertes, flüssiges Lösungsmittel aus dem Kondensator 15, Lösungsmitteldampf aus dem Verdichter 11 oder gereinigte Luft aus dem Adsorptionsfilter 16 in die Arbeitskammer 13 eingeleitet werden. Das Ventil 29 ermöglicht eine direkte Belüftung der Arbeitskammer 13 mit Umgebungsluft. Über einen Ablauf 42 am Boden der Arbeitskammer 13 kann Lösungsmittel nach dem Reinigungsvorgang aus der Arbeitskammer entnommen und über die Ventile 30 und 31 in den Vorratsbehälter 14 geleitet werden. Das Ventil 26 ermöglicht schließlich eine direkte Anbindung der Arbeitskammer 13 an die Eingangsseite des Verdichters 11.

Der Vorratsbehälter 14 ist zweiteilig ausgebildet, mit einem ersten Tank 14a und einem zweiten Tank 14b, die durch einen Überlauf 44 voneinander getrennt sind. Die Tanks 14a und 14b werden durch aus der Arbeitskammer 13 entnommenes, im allgemeinen verunreinigtes Lösungsmittel gespeist. Darüber hinaus kann in den zweiten Tank 14b über das Ventil 24 frisches Kondensat aus dem Kondensator 15 und - zur Druckbeaufschlagung - über das Ventil 23 Lösungsmitteldampf direkt aus dem Verdichter 11 eingeleitet werden. Das vom zweiten Tank 14b in den ersten Tank 14a überlaufende Lösungsmittel verdünnt das im ersten Tank 14a befindliche, von einer Tankheizung 43 erwärmte Lösungsmittel. Über die Ventile 34 und 28 bzw. 35 und 28 kann flüssiges Lösungsmittel aus dem Tank 14a bzw. 14b über einen Filter 17a bzw. 17b in die Arbeitskammer 13 gedrückt werden. Über das angesteuerte Ventil 32 kann der Verdampfer 12 flüssiges Lösungsmittel oder - zur Evakuierung des Vorratsbehälters 14 - Lösungsmitteldampf aus dem ersten Tank 14a ansaugen. Weiterhin ist flüssiges Lösungsmittel aus den Tanks 14a und 14b über die Filter 17a und 17b sowie über die Ventile 36 und 37 in den Verdampfer 12 überführbar.

Der (nur bei CKW-Anlagen erforderliche) Adsorptionsfilter 16 ist schließlich als Druckbehälter mit einem Aktivkohle-Festbett als Adsorbens ausgebildet. Die Aktivkohle befindet sich dabei als Schüttung in Rohrbündeln 40. Während der Adsorption von Lösungsmitteldämpfen steht der Adsorptionsfilter 16 unter Druck, wodurch sich die Aufnahmekapazität der Aktivkohle erheblich vergrößert. Der Adsorptionsfilter 16 ist über die beiden Dreiwege-Ventile 18 und 21 direkt mit dem Verdichter 11 verbindbar, so daß er wahlweise mit Überdruck oder mit Vakuum beaufschlagt werden kann: Die Regeneration der Aktivkohle erfolgt unter Vakuum, gegebenenfalls unter zusätzlicher Heizung der Aktivkohle mit der Abwärme des Verdichters 11 über ein Heizrohr 48, wodurch die Desorption des Lösungsmittels erheblich beschleunigt wird. Bei der Desorption kann der Adsorptionsfilter 16 durch Umsteuern des Dreiwege-Ventils 21 mit dem Kondensator 15 verbunden werden. Über die Ventile 27 und 20 ist der Adsorptionsfilter 16 mit der Arbeitskammer 13 verbindbar, so daß dort durch den Adsorptionsfilter 16 geleitete, von Lösungsmitteldämpfen gereinigte Luft eingeleitet werden kann.

Bei einem kritischen Zustand der Anlage (zu hoher Druck oder zu hohe Lösungsmittelkonzentration) kann Luft über ein Notentlüftungsventil 19 abgeführt werden. Normalerweise entweicht die Luft über ein Überströmventil bei Drücken von ca. 3 bis 8 bar.

Die eben beschriebene Anlage wird als Beispiel für das erfindungsgemäße Verfahren folgendermaßen betrieben:

### (a) Anfahrvorgang

In den Vorratsbehälter 14 wird flüssiges Lösungsmittel gefüllt, das über die Ventile 36 und 37 auch in den Verdampfer 12 gelangt. Der Verdichter 11 wird gestartet und das Ventil 33 geöffnet, so daß der Verdampfer 12 evakuiert wird. Die Pumpe 46, die zur Umwälzung des Wärmeträgers Wasser dient, und die Stützheizung 45 werden in Betrieb genommen. Das von der Stützheizung 45 erwärmte Wasser wird durch den Verdampfer 12 geleitet, wodurch das darin befindliche flüssige Lösungsmittel verdampft und vom Verdichter 11 angesaugt wird. Der Verdichter 11 komprimiert den angesaugten Lösungsmitteldampf auf einen Druck von ca. 3 bis 8 bar. Bei Bedarf kann über die Ventile 26 und 29 zusätzlich Luft zugeführt werden.

### (b) Reinigen mit flüssigem Lösungsmittel

Der vom Verdichter 11 komprimierte Lösungsmitteldampf wird durch Öffnen der Ventile 18 und 23 in den Vorratsbehälter 14 geleitet. Hierdurch wird im Vorratsbehälter 14 ein Überdruck, beispielsweise mit ca. 5 bar, erzeugt. Das Ventil 32 bleibt dabei geschlossen.

Durch Öffnen der Ventile 34 und 28 wird flüssiges Lösungsmittel aus dem Tank 14a in die Arbeitskammer 13 gedrückt, da diese nach dem Beschicken mit Metallteilen und dem Schließen der Schiebetür 41 noch unter Atmosphärendruck steht. Hierbei werden grobe Verunreinigungen des Lösungsmittels im Filter 17a zurückgehalten. Um die Arbeitskammer 13 mit Lösungsmittel fluten zu können, kann sie über das Ventil 26 zum Verdichter 11 hin entlüftet werden.

Die in einem Arbeitskorb in der Arbeitskammer 13 angeordneten Metallteile werden durch Einsprühen von flüssigem Lösungsmittel einer Primärreinigung unterzogen. Durch allmähliches Fluten der Arbeitskammer 13 mit Lösungsmittel bis zu einem von einem (nicht dargestellten) Füllstandsregler kontrollierten Füllstand werden die Metallteile im Tauchbad gereinigt. Dies geschieht vorzugsweise unter Rotationsund Schwenkbewegungen des Arbeitskorbs im Lösungsmittelbad.

Zur Beendigung des Reinigungsvorgangs wird der im Vorratsbehälter 14 vorhandene Überdruck über das Ventil 32 abgebaut und gegebenenfalls ein Vakuum erzeugt. Danach wird das Ventil 30 geöffnet und die Arbeitskammer 13 über die Ventile 19, 20 und 27 belüftet, so daß das Lösungsmittel in den Tank 14a abfließt.

Alternativ kann auch aus dem zweiten Tank 14b, durch Öffnen der Ventile 35 und 28, gereinigt sowie die Arbeitskammer 13 durch Öffnen des Ventils 31 in den Tank 14b entleert werden.

### (c) Kontinuierliches Aufbereiten des Lösungsmittels

Der Verdichter 11 sorgt gleichzeitig mit der Erzeugung der für die Transportvorgänge verwendeten Druckdifferenzen für eine Aufbereitung des Lösungsmittels, indem er den aus dem Verdampfer 12 abgesogenen Lösungsmitteldampf komprimiert über das Ventil 18 in den Kondensator 15 leitet. Der Kondensator 15 wird von dem im Verdampfer 12 abgekühlten Wasser, dessen Temperatur nötigenfalls durch den zusätzlichen Kühler 47 weiter abgesenkt wird, gekühlt; die Abwärme des Kondensators 15 sorgt im Gegenzug für die Heizung des Verdampfers 12. Wenn der vom Verdichter 11 erzeugte Überdruck im Vorratsbehälter 14 nicht mehr benötigt wird, kann durch Schließen des Ventils 23 und Öffnen des Ventils 24 frisch kondensiertes Lösungsmittel aus dem Kondensator 15 in den Vorratsbehälter 14 mittels Druckdifferenz eingeleitet werden. Das Lösungsmittel wird also kontinuierlich destilliert.

### (d) Spülen mit Hochdruckkonddensat

Anstatt das Lösungsmittel vom Kondensator 15 in den Vorratsbehälter 14 zu leiten, kann das frisch kondensierte Lösungsmittel durch Schließen der Ventile 23 und 24 und Öffnen des Ventils 22 direkt und vorzugsweise unter hohem Druck (herrührend vom Verdichter 11) in die Arbeitskammer 13 geleitet und dort beispielsweise eingesprüht werden. Die erforderliche Entlüftung der Arbeitskammer 13 erfolgt über das Ventil 26.

Das Kondensat weist eine hohe Reinheit auf, wodurch es sich in erster Linie für die Nachreinigung der Metallteile eignet.

### (e) Spülen mit Hochdruckdampf

Über die Ventile 18, 23, 30 und 31 kann Lösungsmitteldampf direkt aus dem Verdichter 11 in die Arbeitskammer geleitet werden, vorzugsweise unter hohem Druck. Auch hier erfolgt eine gegebenenfalls notwendige Entlüftung der Arbeitskammer 13 über das Ventil 26. Dieses Hochdruckdampfspülen eignet sich für eine abschließende Feinstreinigung der Metallteile und/oder zum Erhitzen derselben, um eine anschließende Trocknung zu beschleunigen.

### (f) Vakuumtrocknen

Nach Beendigung des Reinigungsvorgangs werden die Metallteile vor deren Entnahme aus der Arbeitskammer 13 von Lösungsmittelresten getrocknet: Durch Öffnen des Ventils 26 evakuiert der Verdichter 11 Lösungsmitteldampf und Luft, die durch das Beschicken in die Arbeitskammer 13 gelangt ist. Nach Erreichen eines Mindestdrucks wird zur Beendigung des Trocknungsvorgangs das Ventil 27 geöffnet, so daß Außenluft bis zum Erreichen des Atmosphärendrucks in die Arbeitskammer 13 strömt.

### (g) Spülen der Arbeitskammer

Um die Lösungsmittelkonzentration des Lösungsmitteldampf-Luft-Gemischs in der Arbeitskammer 13 vor dem Öffnen unter einen beispielsweise in Deutschland gesetzlich vorgeschriebenen Grenzwert von 1 g/m³ zu bringen, wird die Arbeitskammer 13 durch Öffnen der Ventile 19, 20, 26 und 27 mit Umgebungsluft gespült. Die Lösungsmittelkonzentration wird während der Luftspülung dadurch überwacht, daß das vom Verdichter 11 aus der Arbeitskammer 13 abgesogene Lösungsmitteldampf-Luft-Gemisch über das Ventil 25 durch den Meßcomputer 38 geleitet wird.

Der Meßcomputer 38 gibt die Schiebetür 41 der Arbeitskammer 13 erst frei, wenn der vorgeschriebene Grenzwert der Lösungsmittelkonzentration unterschritten wird.

### (h) Reinigen der Luft im Adsorptionsfilter

Die beim Spülen der Arbeitskammer 13 vom Verdichter 11 abgesogene, Lösungsmitteldämpfe enthaltende Luft wird durch Umsteuern des Ventils 18 unter hohem Druck in den Adsorptionsfilter 16 geleitet, wo die Luft von den Lösungsmitteldämpfen befreit wird. Durch Schließen des Ventils 19 wird die gereinigte Luft zu einer gegebenenfalls notwendigen, fortgesetzten Spülung der Arbeitskammer 13 über die Ventile 20 und 27 im Kreislauf zurückgeführt, bis der vorgeschriebene Grenzwert der Lösungsmittelkonzentration unterschritten ist.

### (i) Regeneration des Adsorptionsfilters

Zur Desorption des von der Aktivkohle des Adsorptionsfilters 16 aufgenommenen Lösungsmittels wird durch Schließen des Ventils 18 und Umsteuern des Ventils 21 der Behälter des Adsorptionsfilters 16 evakuiert. Der Desorptionsvorgang wird dadurch unterstützt, daß die Rohrbündel 40, welche die Aktivkohle enthalten, über das Heizrohr 48 mit der Abwärme des Verdichters 11 von außen beheizt werden.

Die Verfahrensschritte (g), (h) und (i) sind im vorliegenden Beispiel einer mit CKW-Lösungsmitteln betriebenen Anlage sinnvoll; bei Betrieb einer Anlage mit wässrigen Lösungsmitteln sind diese Verfahrensschritte ohne weiteres verzichtbar.

### Bezugszeichenliste

- 11: Verdichter
- 12: Verdampfer
- 13: Arbeitskammer
- 14: Vorratsbehälter
- 14a: Tank (erster)
- 14b: Tank (zweiter)
- 15: Kondensator
- 16: Adsorptionsfilter
- 17a: Filter
- 17b: Filter
- 18: Dreiwegeventil
- 19..37: Ventile
- 38: Meßcomputer
- 39: Tropfenabscheider
- 40: Rohrbündel
- 41: Schiebetür
- 42: Ablauf (von 13)
- 43: Tankheizung
- 44: Überlauf
- 45: Stützheizung
- 46: Pumpe
- 47: Kühler
- 48: Heizrohr

## Patentansprüche

1. Verfahren zur Oberflächenbehandlung von Teilen mit einem Lösungsmittel oder einem Lösungsmittelgemisch in einer Arbeitskammer, insbesondere zur Reinigung von Metallteilen,
wobei das Lösungsmittel oder Lösungsmittelgemisch in geschlossenen, wahlweise durch die Arbeitskammer führenden Kreisläufen gehalten wird und innerhalb dieser Kreisläufe mittels Verdampfen und anschließendem Kondensieren aufbereitet werden kann, wobei das Verdampfen bei einem ersten, niedrigen Druck und das Kondensieren bei einem zweiten, höheren Druck erfolgt,
**dadurch gekennzeichnet,**
**daß** für das Verdampfen des Lösungsmittels oder Lösungsmittelgemisch zumindest teilweise die beim Kondensieren erzeugte Wärme verwendet wird.

2. Verfahren nach Anspruch 1, **dadurch gekennzeichnet, daß** der erste, niedrige Druck unterhalb des Atmosphärendrucks gehalten wird.

3. Verfahren nach einem der Ansprüche 1 oder 2, **dadurch gekennzeichnet, daß** der zweite, höhere Druck oberhalb des Atmosphärendrucks gehalten wird.

4. Verfahren nach Anspruch 2, **dadurch gekennzeichnet, daß** der erste, niedrige Druck im Bereich zwischen 0,001 bar und 0,95 bar gehalten wird.

5. Verfahren nach Anspruch 3, **dadurch gekennzeichnet, daß** der zweite, höhere Druck im Bereich zwischen 2 bar und 15 bar, vorzugsweise zwischen 3 bar und 8 bar gehalten wird.

6. Verfahren nach einem der Ansprüche 1 bis 5, **dadurch gekennzeichnet, daß** ein für das Kondensieren des Lösungsmittels oder Lösungsmittelgemischs verwendeter Kondensator zumindest teilweise durch einen beim Verdampfen des Lösungsmittels oder Lösungsmittelgemischs abgekühlten Wärmeträger gekühlt wird.

7. Verfahren nach einem der Ansprüche 1 bis 6, **dadurch gekennzeichnet, daß** die Erzeugung des ersten und des zweiten Drucks durch einen zwischen einem Verdampfer und einem Kondensator angeordneten Verdichter erfolgt, oder das Kondensieren in einem Verdichter vorgenommen wird.

8. Verfahren nach einem der Ansprüche 1 bis 7, **dadurch gekennzeichnet, daß** das Lösungsmittel oder Lösungsmittelgemisch mittels der im Kreislauf herrschenden Druckunterschiede transportiert wird.

9. Verfahren nach einem der Ansprüche 1 bis 8, **dadurch gekennzeichnet, daß** das Lösungsmittel oder Lösungsmittelgemisch in mindestens einem in einen der Kreisläufe eingebundenen Vorratsbehälter in flüssigem Aggregatzustand vorgehalten wird.

10. Verfahren nach einem der Ansprüche 1 bis 9, **dadurch gekennzeichnet, daß** die Oberflächenbehandlung der Teile in der Arbeitskammer wahlweise mit frisch kondensiertem Lösungsmittel oder Lösungsmittelgemisch vorgenommen wird.

11. Verfahren nach einem der Ansprüche 1 bis 10, **dadurch gekennzeichnet, daß** die Teile in der Arbeitskammer nach ihrer Oberflächenbehandlung beim ersten, niedrigen Druck getrocknet werden.

12. Verfahren nach einem der Ansprüche 1 bis 11, **dadurch gekennzeichnet, daß** die Arbeitskammer nach Beendigung der Oberflächenbehandlung mit Umgebungsluft belüftet und nach der Belüftung abgesaugt wird, wobei die abgesaugte Luft über einen Adsorptionsfilter von Lösungsmittel- oder Lösungsmittelgemischdämpfen befreit wird und für eine erneute Belüftung wieder in die Arbeitskammer zurückgeführt werden kann, und wobei der Adsorptionsfilter für eine Adsorption des Lösungsmittels oder Lösungsmittelgemischs mit dem zweiten, höheren Druck und für eine Desorption des Lösungsmittels oder Lösungsmittelgemischs mit dem ersten, niedrigen Druck beaufschlagt wird.

13. Verfahren nach einem der Ansprüche 1 bis 12, **dadurch gekennzeichnet**, daβ Wasser oder ein Gemisch auf wässriger Basis als Lösungsmittel verwendet wird.

14. Anlage zur Oberflächenbehandlung von Teilen mit einem Lösungsmittel oder einem Lösungsmittelgemisch, insbesondere zur Durchführung des Verfahrens nach einem der Ansprüche 1 bis 13,
mit einer Arbeitskammer (13) für die Oberflächenbehandlung, einem Verdampfer (12) zum Verdampfen des Lösungsmittels oder Lösungsmittelgemischs und einem Kondensator (15) zum Kondensieren des verdampften Lösungsmittels oder Lösungsmittelgemischs,
wobei das Lösungsmittel oder Lösungsmittelgemisch in geschlossenen Kreisläufen gehalten ist, von denen einer den Verdampfer (12) und den Kondensator (15) sowie einen zwischen diesen angeordneten Verdichter (11) beinhaltet, wobei der Verdichter (11) einen eingangsseitigen, den Verdampfer (12) beaufschlagenden, ersten niedrigen Druck und einen ausgangsseitigen, den Kondensator (15) beaufschlagenden, zweiten höheren Druck erzeugt, während die Arbeitskammer (13) bedarfsweise in die Kreisläufe einkoppelbar ist,
**dadurch gekennzeichnet,**
**daß** zwischen dem Verdampfer (12) und dem Kondensator (15) ein Wärmeträgerkreislauf zum Kühlen des Kondensators (15) und zum Erwärmen des Verdampfers (12) vorgesehen ist.

15. Anlage nach Anspruch 14, **dadurch gekennzeichnet, daß** der erste, niedrige Druck unterhalb des Atmosphärendrucks liegt.

16. Anlage nach einem der Ansprüche 14 oder 15, **dadurch gekennzeichnet, daß** der zweite, höhere Druck oberhalb des Atmosphärendrucks liegt.

17. Anlage nach Anspruch 15, **dadurch gekennzeichnet, daß** der erste, niedrige Druck in einem Bereich zwischen 0,001 bar und 0,95 bar liegt.

18. Anlage nach Anspruch 16, **dadurch gekennzeichnet, daß** der zweite, höhere Druck in einem Bereich zwischen 2 bar und 15 bar, vorzugsweise zwischen 3 bar und 8 bar liegt.

19. Anlage nach einem der Ansprüche 14 bis 18, **dadurch gekennzeichnet, daß** das Lösungsmittel oder Lösungsmittelgemisch mittels der vom Verdichter (11) erzeugten Druckunterschiede transportierbar ist.

20. Anlage nach einem der Ansprüche 14 bis 19, **dadurch gekennzeichnet, daß** mindestens ein Vorratsbehälter (14) für das Lösungsmittel oder Lösungsmittelgemisch vorhanden ist.

21. Anlage nach Anspruch 20, **dadurch gekennzeichnet, daß** der Vorratsbehälter (14) zum Einleiten und/oder zum Ausleiten von Lösungsmittel oder Lösungsmittelgemisch in die Arbeitskammer (13) mit dieser verbindbar ist.

22. Anlage nach einem der Ansprüche 14 bis 21, **dadurch gekennzeichnet, daß** der Kondensator (15) zum Einleiten von frisch kondensiertem Lösungsmittel oder Lösungsmittelgemisch in die Arbeitskammer (13) mit dieser verbindbar ist.

23. Anlage nach einem der Ansprüche 14 bis 22, **dadurch gekennzeichnet, daß** ein Ventil (20) zum Belüften der Arbeitskammer (13) vorhanden ist.

24. Anlage nach Anspruch 23, **dadurch gekennzeichnet, daß** der Verdichter (11) zum Spülen der Arbeitskammer (13) mit dieser verbindbar und ein Adsorptionsfilter (16) zum Reinigen von aus der Arbeitskammer (13) abgesaugter Luft von Lösungsmittel- oder Lösungsmittelgemischdämpfen vorhanden ist.

25. Anlage nach Anspruch 24, **dadurch gekennzeichnet, daß** der Adsorptionsfilter (16) für eine Adsorption von Lösungsmittel oder Lösungsmittelgemisch mit dem zweiten, höheren Druck und für eine Desorption des Lösungsmittels oder Lösungsmittelgemischs mit dem ersten, niedrigen Druck beaufschlagbar ist.

26. Anlage nach einem der Ansprüche 24 oder 25, **dadurch gekennzeichnet, daß** der Adsorptionsfilter (16) ein Aktivkohlefilter ist, bei welchem die Aktivkohle als Schüttung in Rohrbündel (40) eingebracht ist.

27. Anlage nach einem der Ansprüche 14 bis 26, **dadurch gekennzeichnet, daß** der Verdichter (11) ein Flüssigkeitsringvakuumverdichter ist, oder aus einer Kombination eines Flüssigkeitsringvakuumverdichters mit einer Drehschieberpumpe besteht.

28. Anlage nach einem der Ansprüche 14 bis 27, **dadurch gekennzeichnet, daß** das Lösungsmittel oder Lösungsmittelgemisch im wesentlichen aus Wasser oder aus wässrigen Reinigern besteht.

## Claims

1. Process for the surface treatment of components with a solvent or a solvent mixture in a working chamber, especially for cleaning metal components,
wherein the solvent or solvent mixture is held in closed circuits, which optionally pass through the working chamber, and can be prepared within those circuits by means of vaporisation and subsequent condensation, the vaporisation being carried out at a first, low pressure and the condensation being carried out at a second, higher pressure,
**characterised in that**
the heat generated during the condensation is used at least partly for the vaporisation of the solvent or solvent mixture.

2. Process according to claim 1, **characterised in that** the first, low pressure is kept below atmospheric pressure.

3. Process according to either one of claims 1 and 2, **characterised in that** the second, higher pressure is kept above atmospheric pressure.

4. Process according to claim 2, **characterised in that** the first, low pressure is kept in a range from 0.001 bar to 0.95 bar.

5. Process according to claim 3, **characterised in that** the second, higher pressure is kept in a range from 2 bar to 15 bar, preferably from 3 bar to 8 bar.

6. Process according to any one of claims 1 to 5, **characterised in that** a condenser used for the condensation of the solvent or solvent mixture is cooled at least partly by a heat transfer medium that is cooled during the vaporisation of the solvent or solvent mixture.

7. Process according to any one of claims 1 to 6, **characterised in that** the generation of the first and the second pressure is carried out by a compressor arranged between a vaporiser and a condenser, or the condensation is effected in a compressor.

8. Process according to any one of claims 1 to 7, **characterised in that** the solvent or solvent mixture is transported by means of the pressure differences prevailing in the circuit.

9. Process according to any one of claims 1 to 8, **characterised in that** the solvent or solvent mixture is held in a fluid state of aggregation in at least one reservoir integrated into one of the circuits.

10. Process according to any one of claims 1 to 9, **characterised in that** the surface treatment of the components in the working chamber is carried out optionally with freshly condensed solvent or solvent mixture.

11. Process according to any one of claims 1 to 10, **characterised in that** the components in the working chamber are dried after their surface treatment at the first, low pressure.

12. Process according to any one of claims 1 to 11, **characterised in that** when the surface treatment is complete, ambient air is admitted to the working chamber and, after the aeration, the air is extracted from the working chamber, the extracted air being freed of solvent or solvent mixture vapours by means of an adsorption filter and being returnable to the working chamber for fresh aeration, and the adsorption filter being acted upon by the second, higher pressure for adsorption of the solvent or solvent mixture and being acted upon by the first, low pressure for desorption of the solvent or solvent mixture.

13. Process according to any one of claims 1 to 12, **characterised in that** water or a water-based mixture is used as solvent.

14. Apparatus for the surface treatment of components with a solvent or a solvent mixture, especially for carrying out the process according to any one of claims 1 to 13,
having a working chamber (13) for the surface treatment, a vaporiser (12) for vaporising the solvent or solvent mixture and a condenser (15) for condensing the vaporised solvent or solvent mixture,
the solvent or solvent mixture being held in closed circuits, one of which contains the vaporiser (12) and the condenser (15) as well as a compressor (11) arranged between those components, the compressor (11) generating an input-side first low pressure, which acts upon the vaporiser (12), and an output-side second higher pressure, which acts upon the condenser (15), while the working chamber (13) can be coupled into the circuits as required,
**characterised in that**
between the vaporiser (12) and the condenser (15) there is provided a heat transfer medium circuit for cooling the condenser (15) and for heating the vaporiser (12).

15. Apparatus according to claim 14, **characterised in that** the first, low pressure is below atmospheric pressure.

16. Apparatus according to either one of claims 14 and 15, **characterised in that** the second, higher pressure is above atmospheric pressure.

17. Apparatus according to claim 15, **characterised in that** the first, low pressure is in a range from 0.001 bar to 0.95 bar.

18. Apparatus according to claim 16, **characterised in that** the second, higher pressure is in a range from 2 bar to 15 bar, preferably from 3 bar to 8 bar.

19. Apparatus according to any one of claims 14 to 18, **characterised in that** the solvent or solvent mixture is transportable by means of the pressure differences generated by the compressor (11).

20. Apparatus according to any one of claims 14 to 19, **characterised in that** there is at least one reservoir (14) for the solvent or solvent mixture.

21. Apparatus according to claim 20, **characterised in that** for the introduction of solvent or solvent mixture into the working chamber (13) and/or for the discharging of solvent or solvent mixture from the working chamber (13), the reservoir (14) can be connected thereto.

22. Apparatus according to any one of claims 14 to 21, **characterised in that** for the introduction of freshly condensed solvent or solvent mixture into the working chamber (13), the condenser (15) can be connected thereto.

23. Apparatus according to any one of claims 14 to 22, **characterised in that** there is a valve (20) for admitting air into the working chamber (13).

24. Apparatus according to claim 23, **characterised in that** for flushing the working chamber (13), the compressor (11) can be connected thereto and there is an adsorption filter (16) for cleansing air that has been extracted from the working chamber (13) of solvent or solvent mixture vapours.

25. Apparatus according to claim 24, **characterised in that** the adsorption filter (16) can be acted upon by the second, higher pressure for adsorption of solvent or solvent mixture and can be acted upon by the first, low pressure for desorption of the solvent or solvent mixture.

26. Apparatus according to either one of claims 24 and 25, **characterised in that** the adsorption filter (16) is an active carbon filter in which the active carbon is installed in loosely packed form in tube arrays (40).

27. Apparatus according to any one of claims 14 to 26, **characterised in that** the compressor (11) is a liquid-ring vacuum compressor, or consists of a combination of a liquid-ring vacuum compressor with a rotary vane pump.

28. Apparatus according to any one of claims 14 to 27, **characterised in that** the solvent or solvent mixture consists substantially of water or of aqueous cleansers.

## Revendications

1. Procédé pour effectuer un traitement de surface sur des pièces au moyen d'un solvant ou d'un mélange de solvants dans une chambre de travail, notamment pour nettoyer des pièces en métal, sachant que le solvant ou le mélange de solvants est maintenu dans des circuits fermés passant facultativement par la chambre de travail et peut être traité dans ces circuits par vaporisation, puis condensation, sachant que la vaporisation s'effectue à une première pression peu élevée et la condensation à une seconde pression plus élevée, **caractérisé en ce que**, pour vaporiser le solvant ou le mélange de solvants, on utilise au moins en partie la chaleur produite lors de la condensation.

2. Procédé selon la revendication 1, **caractérisé en ce que** la première pression peu élevée est maintenue inférieure à la pression atmosphérique.

3. Procédé selon la revendication 1 ou 2, **caractérisé en ce que** la seconde pression plus élevée est maintenue supérieure à la pression atmosphérique.

4. Procédé selon la revendication 2, **caractérisé en ce que** la première pression peu élevée est maintenue dans une plage comprise entre 0,001 bar et 0,95 bar.

5. Procédé selon la revendication 3, **caractérisé en ce que** la seconde pression plus élevée est maintenue dans une plage comprise entre 2 bars et 15 bars, de préférence entre 3 bars et 8 bars.

6. Procédé selon l'une des revendications 1 à 5, **caractérisé en ce qu'**un condenseur utilisé pour condenser le solvant ou le mélange de solvants est au moins en partie refroidi par un agent caloporteur refroidi lors de la vaporisation du solvant ou du mélange de solvants.

7. Procédé selon l'une des revendications 1 à 6, **caractérisé en ce que** les première et seconde pressions sont produites par un compresseur situé entre un évaporateur et un condenseur, ou **en ce que** la condensation se produit dans un compresseur.

8. Procédé selon l'une des revendications 1 à 7, **caractérisé en ce que** le solvant ou le mélange de solvants est transporté par les différences de pression régnant dans le circuit.

9. Procédé selon l'une des revendications I à 8, **caractérisé en ce que** le solvant ou le mélange de solvants est stocké à l'état liquide dans au moins un réservoir intégré dans les circuits.

10. Procédé selon l'une des revendications 1 à 9, **caractérisé en ce que** le traitement de surface des pièces dans la chambre de travail s'effectue facultativement avec un solvant ou un mélange de solvant que l'on vient juste de condenser.

11. Procédé selon l'une des revendications 1 à 10, **caractérisé en ce qu'**après avoir subi le traitement de surface, les pièces sont séchées dans la chambre de travail en étant soumises à la première pression peu élevée.

12. Procédé selon l'une des revendications 1 à 11, **caractérisé en ce qu'**après achèvement du traitement de surface, la chambre de travail est aérée avec de l'air ambiant, puis cet air est aspiré, sachant que l'air aspiré est filtré par un filtre d'adsorption qui retient les vapeurs du solvant ou du mélange de solvants, avant de pouvoir être ramené dans la chambre de travail pour une nouvelle aération, et que, pour une adsorption du solvant ou du mélange de solvants, le filtre d'adsorption est exposé à la seconde pression plus élevée, et pour la désorption du solvant ou du mélange de solvants, il est exposé à la première pression peu élevée.

13. Procédé selon l'une des revendications 1 à 12, **caractérisé en ce que** l'on utilise en tant que solvant de l'eau ou un mélange aqueux.

14. Installation pour effectuer un traitement de surface sur des pièces au moyen d'un solvant ou d'un mélange de solvants, notamment pour mettre en oeuvre le procédé selon l'une des revendications 1 à 13, comprenant une chambre de travail (13) pour effectuer le traitement de surface, un évaporateur (12) pour vaporiser le solvant ou le mélange de solvants et un condenseur (15) pour condenser le solvant ou le mélange de solvants vaporisé, sachant que le solvant ou le mélange de solvants est maintenu dans des circuits fermés dont l'un comprend l'évaporateur (12) et le condenseur (15) ainsi qu'un compresseur (11) placé entre les deux, sachant que le compresseur (11) produit une première pression peu élevée au niveau de l'entrée, qui sollicite l'évaporateur (12), et une seconde pression plus élevée au niveau de la sortie, qui sollicite le condenseur (15), tandis que la chambre de travail (13) peut être incluse dans les circuits en fonction des besoins, **caractérisée en ce qu'**entre l'évaporateur (12) et le condenseur (15) est prévu un circuit d'agent caloporteur pour refroidir le condenseur (15) et pour réchauffer l'évaporateur (12).

15. Installation selon la revendication 14, **caractérisée en ce que** la première pression peu élevée est inférieure à la pression atmosphérique.

16. Installation selon la revendication 14 ou 15, **caractérisée en ce que** la seconde pression plus élevée est maintenue supérieure à la pression atmosphérique.

17. Installation selon la revendication 15, **caractérisée en ce que** la première pression peu élevée est maintenue dans une plage comprise entre 0,001 bar et 0,95 bar.

18. Installation selon la revendication 16, **caractérisée en ce que** la seconde pression plus élevée est maintenue dans une plage comprise entre 2 bars et 15 bars, de préférence entre 3 bars et 8 bars.

19. Installation selon l'une des revendications 14 à 18, **caractérisée en ce que** le solvant ou le mélange de solvants peut être transporté par les différences de pression générées par le compresseur (11).

20. Installation selon l'une des revendications 14 à 19, **caractérisée en ce qu'**il existe au moins un réservoir de stockage (14) pour le solvant ou le mélange de solvants.

21. Installation selon la revendication 20, **caractérisée en ce que** le réservoir de stockage (14) peut être raccordé à la chambre de travail (13) pour y faire entrer le solvant ou le mélange de solvants et/ou pour l'en faire sortir.

22. Installation selon l'une des revendications 14 à 21, **caractérisée en ce que** le condenseur (15) peut être raccordé à la chambre de travail (13) pour y faire entrer le solvant ou le mélange de solvants qui vient juste de se condenser.

23. Installation selon l'une des revendications 14 à 22, **caractérisée en ce qu'**est prévue une soupape (20) pour aérer la chambre de travail (13).

24. Installation selon la revendication 23, **caractérisée en ce que** le compresseur (11) destiné à nettoyer la chambre de travail (13) peut être raccordé à cette dernière et **en ce qu'**un filtre d'adsorption (16) est prévu pour débarrasser l'air aspiré dans la chambre de travail (13) des vapeurs du solvant ou du mélange de solvants

25. Installation selon la revendication 24, **caractérisée en ce que**, pour une adsorption du solvant ou du mélange de solvants, le filtre d'adsorption (16) peut être exposé à la seconde pression plus élevée, et pour la désorption du solvant ou du mélange de solvants, il peut être exposé à la première pression peu élevée.

26. Installation selon la revendication 24 ou 25, **caractérisée en ce que** le filtre d'adsorption (16) est un filtre à charbon actif dont le charbon actif a été versé en vrac dans un faisceau de tubes (40).

27. Installation selon l'une des revendications 14 à 26, **caractérisée en ce que** le compresseur (11) est un compresseur à anneau liquide ou est constitué par une combinaison d'un compresseur à anneau liquide et d'une pompe rotative à palettes.

28. Installation selon l'une des revendications 14 à 27, **caractérisée en ce que** le solvant ou le mélange de solvants est essentiellement composé d'eau ou de produits nettoyants aqueux.
